# EUROPÄISCHE PATENTSCHRIFT

(11) **EP 2 138 658 B1**
(45) Veröffentlichungstag und Bekanntmachung des Hinweises auf die Patenterteilung: **31.08.2011**
(21) Anmeldenummer: 08011650.2
(22) Anmeldetag: 27.06.2008
(51) Int. Cl.: E05D 15/46

(54) **Klappenbeschlag für eine Möbelklappe**
Fitting for a furniture flap
Ferrure pour volet de meuble

(43) Veröffentlichungstag der Anmeldung: 30.12.2009
(73) Patentinhaber: Hetal-Werke Franz Hettich GmbH & Co. KG, 72275 Alpirsbach (DE)
(72) Erfinder: Hettich, Florian, 72250 Freudenstadt (DE); Stange, Dieter, 72290 Loßburg (DE)
(74) Vertreter: Vogler, Bernd

(56) Entgegenhaltungen:
- EP-A- 1 785 567
- DE-U1-202005 016 375
- DE-U1-202005 018 350

## Beschreibung

Die Erfindung betrifft einen Klappenbeschlag für eine Möbelklappe, mit einem einerseits an einem Möbelkorpus um eine ortsfeste Schwenkachse und andererseits an der Möbelklappe an einer klappenseitigen Schwenkachse schwenkbar lagerbaren Stellarm zum Bewegen der Möbelklappe zwischen einer ein Schrankfach im Möbelkorpus verschließenden Schließstellung und einer nach oben bewegten Offenstellung, und mit wenigstens einem Steuerhebel zur Steuerung der Winkelstellung der Möbelklappe mit Bezug zum Stellarm, wobei der Steuerhebel einerseits an einer von der klappenseitigen Schwenkachse des Stellarms beabstandeten klappenseitigen Anlenkachse und andererseits an einer korpusseitigen Anlenkachse anlenkbar ist, wobei eine im montierten Zustand des Klappenbeschlags einerseits ortsfest gelagerte und andererseits an einer der Beschlagkomponenten des Klappenbeschlags derart gelagerte Federeinrichtung vorgesehen ist, dass in der Schließstellung eine in Schließrichtung wirkende Schließkraft auf die Möbelklappe ausgeübt wird.

Ein Klappenbeschlag dieser Art ist beispielsweise aus der DE 20 2005 018 350 U1 bekannt, wobei hier ein Stellarm zum Bewegen der Möbelklappe vorgesehen ist, der einerseits an eine korpusseitigen Lagerachse und andererseits an einer klappenseitigen Lagerachse schwenkbar gelagert ist. Ferner ist wenigstens ein exzentrisch zum Stellarm angeordneter zusätzlicher Steuerarm vorgesehen, der ebenfalls einerseits gelenkig am Möbelkorpus und andererseits gelenkig an einen mit der Möbelklappe verbundenen klappenfesten Teil gelagert ist. Wird der Stellarm mit einem einzelnen Steuerarm kombiniert, ist die Klappe als Hochschwenkklappe ausgeführt, d.h. die Möbelklappe schwenkt beim Öffnungsvorgang über den Möbelkorpus hinweg nach hinten. Bei Kombination des Stellarms mit zwei Steuerarmen wird durch die Steuerarme ein Viergelenk bzw. Parallelogrammlenker geschaffen, was den Einsatz der Klappe als Hochliftklappe ermöglicht. Dabei bewegt sich die Möbelklappe über den gesamten Öffnungs- bzw. Schließweg im Wesentlichen parallel zur Vorderkante des Möbelkorpus bzw. zur Ebene einer Schrankfachöffnung. Auch eine kombinierte Schwenk- und Liftkinematik ist offenbart.

Aufgabe der Erfindung ist es, einen Klappenbeschlag für eine Möbelklappe der eingangs erwähnten Art zu schaffen, mit dem sich gegenüber aus dem Stand der Technik bekannten Klappenbeschlägen mit einfachen Mitteln und kostengünstig eine kombinierte Schwenk- und Liftbewegung eines mit einer derart bewegten Möbelklappe ausgestatteten Schrankes realisieren lässt.

Diese Aufgabe wird durch einen Klappenbeschlag für eine Möbelklappe mit den Merkmalen des unabhängigen Anspruchs 1 gelöst. Weiterbildungen der Erfindung sind in den Unteransprüchen dargestellt.

Der erfindungsgemäße Klappenbeschlag für eine Möbelklappe zeichnet sich dadurch aus, dass die korpusseitige Anlenkachse des Steuerhebels an einem Lagerteil angeordnet ist, das um eine ortsfeste Lagerachse am Möbelkorpus schwenkbar lagerbar ist und eine zusammen mit der korpusseitigen Anlenkachse des Steuerhebels und der ortfesten Lagerachse in dreiecksförmiger Gelenkanordnung stehende Gelenkachse aufweist, an der der beschlagseitige Anlenkpunkt der Federeinrichtung liegt und an der ein Kopplungsglied angeordnet ist, das andererseits um eine weitere Gelenkachse gelenkig mit dem Stellarm gekoppelt ist.

Die Möbelklappe kann sich also zunächst ein Stück weit vom Möbelkorpus abheben und wird dann gemäß einer Liftbewegung nach oben geführt, wobei die Möbelklappe sich nur unwesentlichen schräg zur Vorderkante des Möbelkorpus stellt. Ab einem bestimmten Öffnungsweg schwenkt die Klappe dann mit ihrer Oberkante vom Möbelkorpus weg, so dass sie in der Offenstellung mit der Außen- bzw. Dekorseite nach unten ausgerichtet ist. Dabei steht die Möbelklappe schräg, beispielsweise auch im Wesentlichen senkrecht zur Ebene der Schrankfachöffnung. Die Möbelklappe schwenkt also nicht, wie bei einer reinen Hochschwenkklappe der Fall, über den Möbelkorpus hinweg nach hinten, sondern sie verbleibt vor dem Möbelkorpus. Dadurch lassen sich mit dem erfindungsgemäßen Klappenbeschlag ausgestattete Möbelklappen auch dann einsetzen, wenn über dem Möbelkorpus kein zur Verfügung stehender Platz für die verschwenkte Klappe vorhanden ist, was üblicherweise bei Einbauküchen der Fall ist. Ferner ermöglicht der Klappenbeschlag auch die Vermeidung des bei Hochliftklappen auftretende Nachteils, dass die Klappe relativ hoch über den Möbelkorpus aufragt, was eine reine Hochliftklappe für den Einsatz an einem relativ nah unterhalb der Gebäudedecke angeordneten Schrankfaches unmöglich macht. In der Offenstellung steht die mittels des erfindungsgemäßen Klappenbeschlags ausgestattete Möbelklappe im Gegensatz dazu nicht über die Oberseite des Schrankfachs hinaus.

Bei einer Weiterbildung der Erfindung läuft eine Verbindungslinie zwischen der klappenseitigen Schwenkachse des Stellarms und der klappenseitigen Anlenkachse des Steuerhebels im montierten Zustand des Klappenbeschlags schräg zu einer Klappenrückseite der Möbelklappe. Insbesondere schließt die Verbindungslinie mit der Klappenrückseite einen spitzen Winkel ein. Dies kann beispielsweise dadurch realisiert werden, dass klappenseitige Schwenkachse des Stellarms und klappenseitige Anlenkachse des Steuerhebels an einem gemeinsamen Halteteil sitzen, das seinerseits an der Klappenrückseite befestigt ist.

Zweckmäßigerweise ist die klappenseitige Schwenkachse des Stellarms im montierten Zustand des Klappenbeschlags näher an der Klappenrückseite angeordnet als die klappenseitige Anlenkachse des Steuerhebels.

In bevorzugter Weise ist die korpusseitige Schwenkachse des Stellarms im montierten Zustand des Klappenbeschlags im Wesentlichen auf gleicher Höhe wie die ortsfeste Lagerachse des Lagerteils. Prinzipiell wäre es jedoch auch möglich, insbesondere die ortsfeste Lagerachse des Lagerteils weiter hinten, also weiter von der Ebene der Schrankfachöffnung weg anzuordnen.

Es ist eine im montierten Zustand des Klappenbeschlags einerseits ortsfest gelagerte und andererseits an einer der Beschlagkomponenten des Klappenbeschlags derart gelagerte Federeinrichtung vorgesehen, dass in der Schließstellung der Möbelklappe eine in Schließrichtung gerichtete Schließkraft auf die Möbelklappe ausgeübt wird. Diese Schließkraft muss dann zunächst überwunden werden, wenn die Klappe geöffnet wird. Es ist auch möglich, dass die Federeinrichtung derart mit dem Beschlagkomponenten des Klappenbeschlags verbunden wird, dass beim Öffnen der Möbelklappe ab einem bestimmten Öffnungsweg eine Öffnungskraft in Richtung Offenstellung der Möbelklappe ausgeübt wird. Dadurch ist es möglich, dass das Klappengewicht beim Öffnen zumindest teilweise durch die Federkraft der Feder kompensiert wird. Prinzipiell ist die Federeinrichtung derart auslegbar, dass die Möbelklappe in beliebiger Offenstellung selbsttätig in ihrer jeweiligen Öffnungsposition verbleibt. Ab einem bestimmten Totpunkt, der zweckmäßigerweise nach einem kurzen Öffnungsweg der Möbelklappe überwunden wird, kann dann die in Öffnungsrichtung wirkende Öffnungskraft auf die Möbelklappe eingeleitet werden.

Bei einer Weiterbildung der Erfindung ist das Lagerteil als Winkelhebel ausgebildet, mit zwei im Winkel zueinander angeordneten Hebelschenkel, an deren jeweiligen freien Hebelenden die ortsfeste Lagerachse oder die Gelenkachse sitzt, während im Verbindungsbereich der beiden Hebelschenkel die Anlenkachse angeordnet ist. Ein solches Lagerteil ist relativ einfach und kostengünstig herzustellen. Prinzipiell wäre es jedoch auch möglich, ein plattenartiges Lagerteil beliebiger Geometrie, beispielsweise ein dreiecksförmiges oder rechteckförmiges, zu verwenden, an dem dann die betreffenden Achsen in dreiecksförmiger Gelenkanordnung ausgebildet sind.

Bei einer Weiterbildung der Erfindung weist der Stellarm einen korpusseitigen ersten Armabschnitt, an dem korpusseitige Schwenkachse und weitere Gelenkachse angeordnet sind, und einen klappenseitigen zweiten Armabschnitt, an dem die klappenseitige Schwenkachse angeordnet ist, auf, wobei die beiden Armabschnitte mittels eines Verbindungsabschnitt derart miteinander verbunden sind, dass erster Armabschnitt und zweiter Armabschnitt im Winkel zueinander angeordnet sind. Besonders bevorzugt liegen dabei korpusseitige Schwenkachse, weitere Gelenkachse und klappenseitige Schwenkachse auf einer Verbindungslinie.

Es ist möglich, dass der Steuerhebel einen korpusseitigen ersten Hebelabschnitt, an dem die korpusseitige Anlenkachse sitzt, und einen klappenseitigen zweiten Hebelabschnitt, an dem die klappenseitige Anlenkachse sitzt, aufweist, die über einen Übergangsabschnitt derart miteinander verbunden sind, dass erster Hebelabschnitt und zweiter Hebelabschnitt im Winkel zueinander angeordnet sind.

Bei einer Weiterbildung der Erfindung ist eine Dämpfungseinrichtung zur Dämpfung der Möbelklappe beim Einfahren in die Schließstellung und/oder beim Anfahren der Offenstellung vorgesehen.

Es ist möglich, einen einstellbaren Kraftspeicher vorzusehen, der derart auf die Möbelklappe wirkt, dass die Möbelklappe in beliebiger Zwischenstellung zwischen der Schließ- und der Offenstellung stehen bleibt.

Ein bevorzugtes Ausführungsbeispiel der Erfindung ist in der Zeichnung dargestellt und wird im Folgenden näher erläutert. In der Zeichnung zeigen:
- Fig. 1: ein bevorzugtes Ausführungsbeispiel des erfindungs- gemäßen Klappenbeschlags, wobei eine einem Schrank- fach zugeordnete Möbelklappe im Vertikalschnitt ge- zeigt ist und der Klappenbeschlag in Draufsicht er- scheint und wobei die Möbelklappe sich in ihrer Schließstellung befindet,
- Fig. 2: den Klappenbeschlag von Fig. 1, wobei sich die Mö- belklappe in einer ersten Zwischenstellung befin- det,
- Fig. 3: den Klappenhalter von Fig. 1, wobei sich die Möbel- klappe in einer zweiten Zwischenstellung befindet und
- Fig. 4: den Klappenhalter von Fig. 1, wobei sich die Möbel- klappe in der Offenstellung befindet.

Die Fig. 1 bis 4 zeigen ein bevorzugtes Ausführungsbeispiel des erfindungsgemäßen Klappenbeschlags 11. Der Klappenbeschlag 11 ist an einem Schrank, insbesondere Oberschrank, angeordnet, der in der Höhe an einer Gebäudewand hängend befestigt wird. Beispielsweise kann dies ein Oberschrank einer Einbauküche sein. Der Möbelkorpus 12 des Schrankes weist zwei einander entgegengesetzte, vertikale Seitenwände 13, von denen in der Zeichnung nur eine sichtbar ist, eine Bodenwand 14, eine Deckenwand 15 und eine Rückwand 16 auf und enthält ein von diesen Wänden begrenztes Schrankfach 17. Der Vorderseite des Schrankfachs 17 ist eine Möbelklappe 18 zugeordnet, die in ihrer aus Fig. 1 hervorgehenden Schließstellung 19 eine vertikale Lage einnimmt und das Schrankfach 17 verschließt. Die Möbelklappe 18 besitzt eine Außen- bzw. Dekorseite 20 und ein entgegengesetzt hierzu liegende Rückseite 21. Die Möbelklappe 18 kann aus der Schließstellung 19 in einen den Zugang zum Schrankfach 17 gestattenden Offenstellung 22 (Fig. 4) verstellt werden, wobei die Öffnungsbewegung über die in den Fig. 2 und 3 gezeigten Zwischenstellungen 23, 24 nach oben hin erfolgt. In der in Fig. 1 gezeigten Schließstellung ist die Möbelklappe 18 parallel zur Ebene der Schrankfachöffnung 25 ausgerichtet.

Der Klappenbeschlag 11, der auch als Klappenhalter bezeichnet werden kann, besitzt einen einerseits an dem Möbelkorpus 12 um eine ortsfeste Schwenkachse 26 und andererseits an der Möbelklappe 18 an einer klappenseitigen Schwenkachse 27 schwenkbar gelagerten Stellarm 28 zur Bewegung der Möbelklappe zwischen der das Schrankfach 17 verschließenden Schließstellung 19 und der nach oben bewegten Offenstellung 22.

Die ortsfeste Schwenkachse 26 des Stellarms 28 befindet sich nicht weit unterhalb der Deckenwand 15 des Möbelkorpus 12. Zweckmäßigerweise sitzt die ortsfeste Schwenkachse 26 an einer nicht dargestellten Beschlagplatte, die ihrerseits wiederum an der Seitenwand 13 des Möbelkorpus 12 befestigt ist. Prinzipiell wäre es jedoch auch möglich, die ortsfeste Schwenkachse 26 direkt an der Seitenwand 13 anzuordnen. Die klappenseitige Schwenkachse 27 sitzt an einem Halteteil 29, das wiederum an der Klappenrückseite 21 der Möbelklappe 18 befestigt ist.

Der Stellarm 28 besitzt einen korpusseitigen ersten Armabschnitt 30, an dem die ortsfeste Schwenkachse 26 angeordnet ist. Am korpusseitigen Armabschnitt 30 befindet sich ferner eine weitere Gelenkachse 31 auf die nachfolgend noch näher eingegangen wird. Ferner ist ein klappenseitiger zweiter Armabschnitt 32 vorgesehen, an dem die klappenseitige Schwenkachse 27 angeordnet ist. Der klappenseitige Armabschnitt 32 ist in bevorzugter Weise länger als der korpusseitige Armabschnitt 30. Die beiden Armabschnitte 30, 32 sind über einen Verbindungsabschnitt 33 miteinander verbunden, derart, dass die beiden Armabschnitte 30, 32 im Winkel zueinander angeordnet sind. Wie insbesondere in Fig. 1 dargestellt, ist der Verbindungsabschnitt 33 gekrümmt ausgestaltet, wobei er derart angeordnet ist, dass er schräg vom korpusseitigen Armabschnitt 30 nach vorne - mit Bezug zu Fig. 1 zur Klappenrückseite der Möbelrückklappe 18 hin - wegspringt und dann in den klappenseitigen Armabschnitt 32 übergeht, der wiederum wie erwähnt nicht parallel zum korpusseitigen Armabschnitt 30 verläuft, sondern im Winkel dazu. Würde man also den korpusseitigen Armabschnitt 30 über den Verbindungsabschnitt 33 hinaus gerade verlängern, so schließt dieser mit dem klappenseitigen Armabschnitt 32 einen spitzen Winkel ein. Charakteristisch ist, dass der klappenseitige Armabschnitt 32 derart verläuft, dass die endseitig angeordnete klappenseitige Schwenkachse 27 auf einer Verbindungslinie mit der weiteren Gelenkachse 31 und der ortsfesten Schwenkachse 26 liegt.

Der Klappenbeschlag 11 umfasst ferner wenigstens einen Steuerhebel 34 zur Steuerung der Winkelstellung der Möbelklappe 18 mit Bezug zum Stellarm 28 und mit Bezug zur Ebene der Schrankfachöffnung 25. Der Steuerhebel 34 ist einerseits an einer von der klappenseitigen Schwenkachse 27 des Stellarms 28 beabstandeten klappenseitigen Anlenkachse 35 und andererseits an einer korpusseitigen Anlenkachse 36 angelenkt. Der Steuerhebel 34 besitzt einen korpusseitigen ersten Hebelabschnitt 37, an dem die korpusseitige Anlenkachse 36 sitzt. Ferner besitzt er einen klappenseitigen zweiten Hebelabschnitt 38, an dem die klappenseitige Anlenkachse 35 sitzt. Die beiden Hebelabschnitte 37, 38 sind über einen Übergangsabschnitt 39 derart miteinander verbunden, dass die beiden Hebelabschnitte 37, 38 im Winkel zueinander angeordnet sind. Wie insbesondere in den Fig. 2 und 3 dargestellt, ist der korpusseitige Hebelabschnitt 37 relativ kurz ausgestaltet. An ihn setzt der Übergangsabschnitt 39 an, der beispielhaft in Form eines Winkelstücks dargestellt ist, dass wie in Fig. 1 gezeigt vom kurzen korpusseitigen Hebelabschnitt nach vorne in Richtung Klappenrückseite wegspringt. An diesen Übergangsabschnitt schließt dann im Wesentlichen im rechten Winkel hierzu der klappenseitige Hebelabschnitt 38 an, der als relativ langer gerader Hebel ausgestaltet ist. Wie insbesondere in Fig. 2 dargestellt, kann am Ende des klappenseitigen Hebelabschnitts 38 noch ein kurzer im Wesentlichen senkrecht zur Hebellängsrichtung wegspringender Vorsprung vorgesehen sein, an dem dann die korpusseitige Anlenkachse 36 angeordnet ist, die ebenfalls an dem Halteteil 29 sitzt.

Die korpusseitige Anlenkachse 36 des Steuerhebels 34 ist an einem Lagerteil 40 angeordnet, das um eine ortsfeste Lagerachse 41 am Möbelkorpus 12 gelagert ist und eine zusammen mit der korpusseitigen Anlenkachse 36 des Steuerhebels 34 und der Lagerachse 41 in dreiecksförmige Gelenkanordnung stehende Gelenkachse 42 aufweist, an der ein Kopplungsglied 43 angeordnet ist, das andererseits um die weitere Gelenkachse 31 gelenkig mit dem Stellarm 28 gekoppelt ist.

Zurückkommend auf die klappenseitige Anlenkachse 35 des Steuerhebels 34 und die klappenseitige Schwenkachse 27 des Stellarms 28 ist festzuhalten, das gemäß bevorzugtem Ausführungsbeispiel eine Verbindungslinie 44 zwischen der klappenseitigen Schwenkachse 27 und der klappenseitigen Anlenkachse 35 im montierten Zustand des Klappenbeschlags 11 im spitzen Winkel zu der Klappenrückseite 21 der Möbelklappe 18 verläuft. Dabei ist die klappenseitige Schwenkachse 27 des Stellarms 28 näher an der Klappenrückseite 21 angeordnet als die klappenseitige Anlenkachse 35 des Steuerhebels 34.

In Bezug auf die korpusseitige Schwenkachse 26 des Stellarms 28 ist festzustellen, dass diese im Wesentlichen auf gleicher Höhe wie die ortsfeste Lagerachse 41 des Lagerteils 40 angeordnet ist. Ferner liegt die korpusseitige, ortsfeste Schwenkachse 26 des Stellarms 28 oberhalb der ortsfesten Lagerachse 41 des Lagerteils 40.

Das Lagerteil 40 ist als Winkelhebel ausgebildet, wobei zwei im Winkel zueinander angeordnete Hebelschenkel 45a, 45b vorgesehen sind, wobei an einem freien Hebelende die ortsfeste Lagerachse 41 und an dem anderen freien Hebelende die Gelenkachse 42 sitzt. Im Verbindungsbereich zwischen den beiden Hebelschenkeln 45a, 45b ist die korpusseitige Anlenkachse 36 des Steuerhebels 34 angeordnet. Die beiden Hebelschenkel 45a, 45b weisen im Wesentlichen dieselbe Hebellänge auf.

Es ist ferner noch eine Federeinrichtung 46 vorgesehen, die einerseits an einem Federanlenkpunkt 47 und andererseits an einer der Beschlagkomponenten des Klappenbeschlags 11 und zwar gemäß bevorzugten Ausführungsbeispiel an der Gelenkachse 42, an der das Kopplungsglied 43 und das als Winkelhebel ausgebildete Lagerteil 40 schwenkbar miteinander verbunden sind, angelenkt ist. Gemäß bevorzugtem Ausführungsbeispiel umfasst die Federeinrichtung wenigstens ein, insbesondere ein einzelnes Zugfederelement. Die Anlenkung des Zugfederelementes an der Gelenkachse 42 bewirkt, dass in der Schließstellung eine in Schließrichtung wirkende Schließkraft auf die Möbelklappe 18 ausgeübt wird. Zusätzlich hierzu kann beim Öffnen der Möbelklappe 18 ab einem bestimmten Öffnungsweg eine Öffnungskraft in Richtung Offenstellung 22 der Möbelklappe 18 ausgeübt werden. Dadurch kann das Klappengewicht teilweise oder vollständig kompensiert werden. Der Federanlenkpunkt 47 liegt mit Bezug auf die ortsfeste Schwenkachse 26 des Stellarms 28 weiter hinten und weiter unten.

Die Möbelklappe 18 befindet sich zunächst gemäß Fig. 1 in ihrer Schließstellung 19. Stellarm 28 und Steuerhebel 34 erstrecken sich hierbei innerhalb des Möbelkorpus 12 nach unten. Dabei ist der Stellarm 28 in einer anderen Ebene angeordnet als der Steuerhebel 34, d.h. der Steuerhebel 34 sitzt näher an der Seitenwand 13 als der darüber angeordnete Stellarm 28. Der klappenseitige Armabschnitt 32 des Stellarms 28 fluchtet dabei im Wesentlichen mit dem klappenseitigen Hebelabschnitt 38 des Steuerhebels 34. Das Lagerteil 40 nimmt dabei eine Stellung ein, bei dem der eine Hebelschenkel 45a im Wesentlichen parallel zum korpusseitigen Armabschnitt 30 des Stellarms 28 verläuft, während der andere Hebelschenkel 45b nach hinten zur Federeinrichtung 46 gerichtet wegspringt. Das Zugfederelement übt eine in Schließrichtung wirkende Schließkraft auf die Möbelklappe 18 aus.

Öffnet man nunmehr die Möbelklappe 18, so gelangt diese in die in Fig. 2 dargestellte Zwischenstellung, wobei sich die Möbelklappe 18 von der Ebene der Schrankfachöffnung 25 abgehoben hat, jedoch noch im Wesentlichen parallel bzw. leicht nach vorne geneigt zur Ebene der Schrankfachöffnung 25 ausgerichtet ist. Der Stellarm 28 schwenkt also um die ortsfeste Schwenkachse 26, wobei der Steuerhebel in Kombination mit dem Lagerteil 40, das um die ortsfeste Lagerachse 41 schwenkt dafür sorgt, dass die Möbelklappe 18 in der im Wesentlichen parallelen Ausrichtung zur Ebene der Schrankfachöffnung 25 bleibt.

Schließlich gelangt die Möbelklappe 18 in die in Fig. 3 dargestellte zweite Zwischenstellung. Wie in Fig. 3 zu erkennen, schwenkt dabei die Möbelklappe 18 im Uhrzeigersinn mit ihrer Vorderkante vom Möbelkorpus 12 bzw. vom Schrankfach 17 weg. Im Gegensatz zu der in Fig. 2 dargestellten Zwischenstellung, in der das Kopplungsglied 43 mit dem zwischen der ortsfesten Schwenkachse 26 und der weiteren Gelenkachse 31 liegenden Abschnitt des Stellarms 28 einen stumpfen Winkel eingeschlossen hat, ist nunmehr zwischen diesen beiden Teilen ein spitzer Winkel ausgebildet. In dieser zweiten Zwischenstellung hat der Stellarm 28 bereits seine im Wesentlichen oberste Position erreicht, in der der korpusseitige Armabschnitt 30 im Wesentlichen parallel zur Deckenwand 15 ausgerichtet ist. Durch das Zugfederelement wird bewirkt, dass das Klappengewicht teilweise oder vollständig ausgeglichen wird. Beim vollständigen Ausgleich des Klappengewichtes würde die Möbelklappe 18 von allein in dieser zweiten Zwischenstellung stehen bleiben. Es ist ferner festzuhalten, dass die weitere Gelenkachse 31, die das Kopplungsglied 43 mit dem Stellarm 28 verbindet beim Verschwenken der Klappe in die Offenstellung 22 aus dem Schrankkorpus also der Ebene der Schrankfachöffnung 25 herausgeschwenkt wird.

Schließlich gelangt die Möbelklappe 18 in die in Fig. 4 dargestellte Offenstellung 22. In dieser Stellung wurde die Möbelklappe 18 gegenüber der in Fig. 3 dargestellten zweiten Zwischenstellung noch weiter im Uhrzeigersinn verschwenkt, so dass nunmehr die Dekorseite 20 nach unten zeigt. Der Stellarm 28 wurde gegenüber der zweiten Zwischenstellung nicht mehr weiter um seine ortsfeste Schwenkachse 26 verschwenkt. Jedoch hat der Steuerhebel 34 noch ein Stück weiter geschwenkt, so dass er im Wesentlichen die Höhe der Deckenwand 15 des Möbelkorpus 12 erreicht hat. Dieses Weiterschwenken des Steuerhebels verursacht, dass die Möbelklappe 18 aus der in Fig. 3 gezeigten relativ steilen Stellung, bei der sie über die Dekkenwand 15 des Möbelkorpus 12 hinausragt, in die relativ flache, der Horizontalen angenäherte Stellung weiterverschwenkt wird. In dieser Stellung steht die Möbelklappe 18 nicht mehr über die Deckenwand 15 des Möbelkorpus 12 hinaus.

Bei einer nicht dargestellten Variante des Klappenbeschlags sind an beiden einander gegenüberliegenden Seitenwänden des Möbelkorpus Führungsnuten, vorzugsweise in Form von aufgesetzten Führungsschienen bzw. -leisten, vorgesehen, in denen die Möbelklappe geführt ist.

## Patentansprüche

1. Klappenbeschlag für eine Möbelklappe (18), mit einem einerseits an einem Möbelkorpus (12) um eine ortsfeste Schwenkachse (26) und andererseits an der Möbelklappe (18) an einer klappenseitigen Schwenkachse (27) schwenkbar lagerbaren Stellarm (28) zur Bewegung der Möbelklappe (18) zwischen einer ein Schrankfach (17) im Möbelkorpus (12) verschließenden Schließstellung (19) und einer nach oben bewegten Offenstellung (22), und mit wenigstens einem Steuerhebel (34) zur Steuerung der Winkelstellung der Möbelklappe (18) mit Bezug zum Stellarm (28) und mit Bezug zur Ebene der Schrankfachöffnung (25), wobei der Steuerhebel (34) einerseits an einer von der klappenseitigen Schwenkachse (27) des Stellarms (28) beabstandeten klappenseitigen Anlenkachse (35) und anderseits an einer korpusseitigen Anlenkachse (36) anlenkbar ist, wobei eine im montierten Zustand des Klappenbeschlags (11) einerseits ortsfest gelagerte und andererseits an einer der Beschlagkomponenten des Klappenbeschlags (11) derart gelagerte Federeinrichtung (46) vorgesehen ist, dass in der Schließstellung (19) eine in Schließrichtung wirkende Schließkraft auf die Möbelklappe (18) ausgeübt wird, **dadurch gekennzeichnet, dass** die korpusseitige Anlenkachse (36) an einem Lagerteil (40) angeordnet ist, das um eine ortsfeste Lagerachse (41) am Möbelkorpus (12) schwenkbar lagerbar ist und eine zusammen mit der korpusseitigen Anlenkachse (36) und der ortfeste Lagerachse (41) in dreiecksförmige Gelenkanordnung stehende Gelenkachse (42) aufweist, an der der beschlagseitige Anlenkpunkt der Federeinrichtung (46) liegt und an der ein Kopplungsglied (43) angeordnet ist, das andererseits um eine weitere Gelenkachse (31) gelenkig mit dem Stellarm (28) gekoppelt ist.

2. Klappenbeschlag nach Anspruch 1, **dadurch gekennzeichnet, dass** eine Verbindungslinie (44) zwischen der klappenseitigen Schwenkachse (27) des Stellarms (28) und der klappenseitige Anlenkachse (35) des Steuerhebels (34) im montierten Zustand des Klappenbeschlags (11) schräg zu einer Klappenrückseite (21) der Möbelklappe (12) verläuft, insbesondere einen spitzen Winkel mit der Klappenrückseite (21) einschließt.

3. Klappenbeschlag nach Anspruch 2, **dadurch gekennzeichnet, dass** die klappenseitige Schwenkachse (27) des Stellarms (28) im montierten Zustand des Klappenbeschlags (11) näher an der Klappenrückseite (21) angeordnet ist als die klappenseitige Anlenkachse (35) des Steuerhebels (34).

4. Klappenbeschlag nach einem der vorhergehenden Ansprüche, **dadurch gekennzeichnet, dass** die korpusseitige Schwenkachse (26) des Stellarms (28) im montierten Zustand des Klappenbeschlags (11) im Wesentlichen auf gleicher Höhe wie die ortsfeste Lagersachse (41) des Lagerteils (40) angeordnet ist.

5. Klappenbeschlag nach einem der vorhergehenden Ansprüche, **dadurch gekennzeichnet, dass** die korpusseitige Schwenkachse (26) des Stellarms (28) im montierten Zustand des Klappenbeschlags (11) oberhalb der ortsfesten Lagersachse (41) des Lagerteils (40) angeordnet ist.

6. Klappenbeschlag nach einem der vorhergehenden Ansprüche, **dadurch gekennzeichnet, dass** die Federeinrichtung (46) derart gelagert ist, dass beim Öffnen der Möbelklappe (18) ab einem bestimmten Öffnungsweg eine Öffnungskraft in Richtung Offenstellung (22) der Möbelklappe (18) ausgeübt wird.

7. Klappenbeschlag nach einem der vorhergehenden Ansprüche, **dadurch gekennzeichnet, dass** die Federeinrichtung (36) wenigstens ein Zugfederelement und/oder Druckfederelement aufweist.

8. Klappenbeschlag nach einem der vorhergehenden Ansprüche, **dadurch gekennzeichnet, dass** die weitere, zwischen Kopplungsglied (43) und Stellarm (28) angeordnete Gelenkachse (31) beim Öffnen der Möbelklappe (18) aus der Ebene des Schrankfachöffnung (25) herausschwenkt.

9. Klappenbeschlag nach einem der vorhergehenden Ansprüche, **dadurch gekennzeichnet, dass** das Lagerteil (40) als Winkelhebel ausgebildet ist, mit zwei im Winkel zueinander angeordneten Hebelschenkel (45a, 45b), an deren jeweiligen freie Hebelenden die ortsfeste Lagerachse (41) oder die Gelenkachse (42) sitzt, während im Verbindungsbereich der beiden Hebelschenkel (45a, 45b) korpusseitige Anlenkachse (36) des Steuerhebels angeordnet ist.

10. Klappenbeschlag nach Anspruch 9, **dadurch gekennzeichnet, dass** die Hebelschenkel (45a, 45b) im Wesentlichen dieselbe Hebellänge aufweisen.

11. Klappenbeschlag nach einem der vorhergehenden Ansprüche, **dadurch gekennzeichnet, dass** der Stellarm (28) einen korpusseitigen ersten Armabschnitt (30), an dem korpusseitige Schwenkachse (26) und weitere Gelenkachse (31) angeordnet sind und einen klappenseitigen zweiten Armabschnitt (32), an dem die klappenseitige Schwenkachse (27) angeordnet ist, aufweist, die mittels eines Verbindungsabschnitts (33) derart miteinander verbunden sind, dass die beiden Armabschnitte (30, 32) im Winkel zueinander angeordnet sind.

12. Klappenbeschlag nach Anspruch 11, **dadurch gekennzeichnet, dass** korpusseitige Schwenkachse (26), weitere Gelenkachse (31) und klappenseitigen Schwenkachse (27) auf einer Verbindungslinie liegen.

13. Klappenbeschlag nach einem der vorhergehenden Ansprüche, **dadurch gekennzeichnet, dass** der Steuerhebel (34) einen korpusseitigen ersten Hebelabschnitt (37), an dem die korpusseitige Anlenkachse (36) sitzt, und einen klappenseitigen zweiten Hebelabschnitt (38), an dem die klappenseitige Anlenkachse (35) sitzt, aufweist, die über einen Übergangsabschnitt (39) derart miteinander verbunden sind, dass die beiden Hebelabschnitte (37, 38) im Winkel zueinander angeordnet sind.

14. Klappenbeschlag nach einem der vorhergehenden Ansprüche, **dadurch gekennzeichnet, dass** eine Dämpfungseinrichtung zur Dämpfung der Möbelklappe (12) beim Einfahren in die Schließstellung und/oder beim Anfahren der Offenstellung vorgesehen ist.

15. Klappenbeschlag nach einem der vorhergehenden Ansprüche, **dadurch gekennzeichnet, dass** ein einstellbarer Kraftspeicher vorgesehen ist, der derart auf die Möbelklappe (12) wirkt, dass die Möbelklappe (12) in beliebiger Zwischenstellung zwischen der Schließ- und der Offenstellung stehen bleibt.

## Claims

1. Flap mounting for a furniture flap (18) with an adjusting arm (28), pivotably mountable at one end on a furniture carcass (12) around a fixed pivot axis (26) and at the other end on a flap-side pivot axis (27), for moving the furniture flap (18) between a closed position (19) closing a cupboard shelf (17) in the furniture carcass (12), and an open position (22) moved upwards, and with at least one control lever (34) to control the angular position of the furniture flap (18) relative to the adjusting arm (28) and relative to the plane of the cupboard shelf opening (25), wherein the control lever (34) may be hinged at one end at a flap-side hinge axis (35) at a distance from the flap-side pivot axis (27) of the adjusting arm (28) and at the other end at a carcass-side hinge axis (36), wherein there is provided a spring device (46) which in the fitted state of the flap mounting (11) is at one end immovably mounted and at the other end is so mounted on one of the mounting components of the flap mounting (11) that in the closed position (19) a closing force acting in the closing direction is exerted on the furniture flap (18), **characterised in that** the carcass-side hinge axis (36) is provided on a bearing part (40) which may be pivotably mounted on the furniture carcass (12) around a fixed bearing axis (41) and has a hinge axis (42) forming together with the carcass-side hinge axis (36) and the fixed bearing axis (41) a triangular hinge arrangement, on which the mounting-side hinge point of the spring device (46) lies, and on which is provided a coupling element (43) which at the other end has a hinged connection with the adjusting arm (28) around a further hinge axis (31).

2. Flap mounting according to claim 1, **characterised in that** a connecting line (44) between the flap-side pivot axis (27) of the adjusting arm (28) and the flap-side hinge axis (35) of the control lever (34) runs in the fitted state of the flap mounting (11) at an angle to a flap reverse (21) of the furniture carcass (12), in particular forming an acute angle with the flap reverse (21).

3. Flap mounting according to claim 2, **characterised in that** the flap-side pivot axis (27) of the adjusting arm (28), in the fitted state of the flap mounting (11), is arranged closer to the flap reverse (21) than the flap-side hinge axis (35) of the control lever (34).

4. Flap mounting according to any of the preceding claims, **characterised in that** the carcass-side pivot axis (26) of the adjusting arm (28), in the fitted state of the flap mounting (11), is arranged substantially at the same height as the fixed bearing axis (41) of the bearing part (40).

5. Flap mounting according to any of the preceding claims, **characterised in that** the carcass-side pivot axis (26) of the adjusting arm (28), in the fitted state of the flap mounting (11), is located above the fixed bearing axis (41) of the bearing part (40).

6. Flap mounting according to any of the preceding claims, **characterised in that** the spring device (46) is so mounted that, on opening the furniture flap (18), an opening force in the direction of the open position (22) of the furniture flap (18) is exerted from a certain opening distance onwards.

7. Flap mounting according to any of the preceding claims, **characterised in that** the carcass-side hinge axis (36) has at least one tension spring element and/or compression spring element.

8. Flap mounting according to any of the preceding claims, **characterised in that** the additional hinge axis (31) located between coupling element (43) and adjusting arm (28) swings outwards from the plane of the cupboard shelf opening (25) when the furniture flap (18) is opened.

9. Flap mounting according to any of the preceding claims, **characterised in that** the bearing part (40) is in the form of an elbow lever, with two lever arms (45a, 45b) at an angle to one another and on the respective free lever ends of which rest the fixed bearing axis (41) or the hinge axis (42), while the carcass-side hinge axis (36) of the control lever is located in the connection zone of the two lever arms (45a, 45b).

10. Flap mounting according to claim 9, **characterised in that** the lever arms (45a, 45b) have substantially the same lever length.

11. Flap mounting according to any of the preceding claims, **characterised in that** the adj usting arm (28) has a carcass-side first arm section (30), on which the carcass-side pivot axis (26) and additional hinge axis (31) are mounted, and a flap-side second arm section (32) on which the flap-side flap-side pivot axis (27) is located, and these are so connected by means of a connecting section (33) that the two arm sections (30, 32) are arranged at an angle to one another.

12. Flap mounting according to claim 11, **characterised in that** the carcass-side pivot axis (26), additional hinge axis (31) and flap-side pivot axis (27) lie on a connecting line.

13. Flap mounting according to any of the preceding claims, **characterised in that** the control lever (34) has a carcass-side first lever section (37) on which the carcass-side hinge axis (36) rests, and a flap-side second lever section (38) on which the flap-side hinge axis (35) rests, and which are so connected via a transition section (39) that the two lever sections (37, 38) are arranged at an angle to one another.

14. Flap mounting according to any of the preceding claims, **characterised in that** a damping device is provided for damping the furniture flap (12) when moving into the closed position and/or when approaching the open position.

15. Flap mounting according to any of the preceding claims, **characterised in that** an adjustable energy store is provided, which acts on the furniture flap (12) in such a way that the furniture flap (12) remains in any desired intermediate position between the closed and open positions.

## Revendications

1. Ferrure pour un volet de meuble (18), avec un bras de réglage (28) pouvant être logé de manière à pouvoir pivoter d'un côté sur un corps de meuble (12) autour d'un axe de pivotement fixe (26) et de l'autre côté sur le volet de meuble (18) autour d'un axe de pivotement (27) côté volet, destiné à déplacer le volet de meuble (18) entre une position de fermeture (19) fermant un compartiment (17) dans le corps de meuble (12) et une position ouverte (22) déplacée vers le haut, et avec au moins un levier de commande (34) pour commander la position angulaire du volet de meuble (18) par rapport au bras de réglage (28) et par rapport au plan de l'ouverture de compartiment (25), sachant que le levier de commande (34) peut être articulé d'une part à un axe d'articulation (35) côté volet espacé de l'axe de pivotement (27) côté volet du bras de réglage (28) et d'autre part à un axe d'articulation (36) côté corps, sachant qu'un dispositif de ressort (46) logé d'une part de manière fixe à l'état monté de la ferrure (11) et d'autre part sur l'un des composants de la ferrure (11) est prévu de telle manière que dans la position de fermeture (19), une force de fermeture agissant dans le sens de fermeture soit exercée sur le volet de meuble (18), **caractérisée en ce que** l'axe d'articulation (36) côté corps est disposé sur une partie de palier (40) qui peut être logée de manière pivotante autour d'un axe de palier fixe (41) sur le corps de meuble (12) et présente un axe d'articulation (42) se trouvant en agencement d'articulation triangulaire conjointement avec l'axe d'articulation (36) côté corps et l'axe de palier fixe (41), sur lequel se situe le point d'articulation côté ferrure du dispositif de ressort (46) et sur lequel est disposé un organe d'accouplement (43) couplé de l'autre côté de manière articulée avec le bras de réglage (28) autour d'un autre axe d'articulation (31).

2. Ferrure selon la revendication 1, **caractérisée en ce qu'**une ligne de liaison (44) s'étend entre l'axe de pivotement (27) côté volet du bras de réglage (28) et l'axe d'articulation (35) côté volet du levier de commande (34) à l'état monté de la ferrure (11) en biais par rapport à un côté arrière (21) du volet de meuble (12), en particulier forme un angle aigu avec le côté arrière de volet (21).

3. Ferrure selon la revendication 2, **caractérisée en ce que** l'axe de pivotement (27) côté volet du bras de réglage (28) est disposé à l'état monté de la ferrure (11) plus près du côté arrière de volet (21) que l'axe d'articulation (35) côté volet du levier de commande (34).

4. Ferrure selon l'une quelconque des revendications précédentes, **caractérisée en ce que** l'axe de pivotement (26) côté corps du bras de réglage (28) est disposé à l'état monté de la ferrure (11) sensiblement à la même hauteur que l'axe de palier (41) fixe de la partie de palier (40).

5. Ferrure selon l'une quelconque des revendications précédentes, **caractérisée en ce que** l'axe de pivotement côté corps (26) du bras de réglage (28) est disposé à l'état monté de la ferrure (11) au-dessus de l'axe de palier (41) fixe de la partie de palier (40).

6. Ferrure selon l'une quelconque des revendications précédentes, **caractérisée en ce que** le dispositif de ressort (46) est logé de telle manière que lors de l'ouverture du volet de meuble (18) à partir d'une certaine course d'ouverture, une force d'ouverture est exercée en direction de la position ouverte (22) du volet de meuble (18).

7. Ferrure selon l'une quelconque des revendications précédentes, **caractérisée en ce que** le dispositif de ressort (36) présente au moins un élément de ressort de traction et/ou un élément de ressort de pression.

8. Ferrure selon l'une quelconque des revendications précédentes, **caractérisée en ce que** l'autre axe d'articulation (31) disposé entre l'organe d'accouplement (43) et le bras de réglage (28) pivote lors de l'ouverture du volet de meuble (18) hors du plan de l'ouverture de compartiment (25).

9. Ferrure selon l'une quelconque des revendications précédentes, **caractérisée en ce que** la partie de palier (40) est réalisée comme un levier angulaire avec deux branches de levier (45a, 45b) disposées en angle, sur les extrémités libres respectives desquelles loge l'axe de palier fixe (41) ou l'axe d'articulation (42), alors que dans la zone de liaison des deux branches de levier (45a, 45b) est disposé l'axe d'articulation (36) côté corps du levier de commande.

10. Ferrure selon la revendication 9, **caractérisée en ce que** les branches de levier (45a, 45b) présentent sensiblement la même longueur de levier.

11. Ferrure selon l'une quelconque des revendications précédentes, **caractérisée en ce que** le bras de réglage (28) présente une première section de bras (30) côté corps, sur laquelle sont disposés l'axe de pivotement côté corps (26) et l'autre axe d'articulation (31), et une seconde section de bras (32) côté volet, sur laquelle est disposé l'axe de pivotement côté volet (27), lesquelles sections sont reliées entre elles à l'aide d'une section de liaison (33) de telle manière que les deux sections de bras (30, 32) soient disposées en angle.

12. Ferrure selon la revendication 11, **caractérisée en ce que** l'axe de pivotement côté corps (26), l'autre axe d'articulation (31) et l'axe de pivotement côté volet (27) se situent sur une ligne de liaison.

13. Ferrure selon l'une quelconque des revendications précédentes, **caractérisée en ce que** le levier de commande (34) présente une première section de levier (37) côté corps, sur laquelle loge l'axe d'articulation (36) côté corps, et une seconde section de levier (38) côté volet, sur laquelle loge l'axe d'articulation (35) côté volet, lesquelles sections sont reliées entre elles par une section transitoire (39) de telle manière que les deux sections de levier (37, 38) soient disposées an angle.

14. Ferrure selon l'une quelconque des revendications précédentes, **caractérisée en ce qu'**un dispositif d'amortissement est prévu pour l'amortissement du volet de meuble (12) lors de la rentrée dans la position de fermeture et/ou de l'amenée dans la position ouverte.

15. Ferrure selon l'une quelconque des revendications précédentes, **caractérisée en ce qu'**un accumulateur de force réglable est prévu, lequel agit sur le volet de meuble (12) de telle manière que le volet de meuble (12) s'arrête en position intermédiaire quelconque entre la position de fermeture et la position ouverte.
